# EUROPÄISCHE PATENTSCHRIFT

(11) **EP 1 046 596 B1**
(45) Veröffentlichungstag und Bekanntmachung des Hinweises auf die Patenterteilung: **31.07.2002**
(21) Anmeldenummer: 00106686.9
(22) Anmeldetag: 29.03.2000
(51) Int. Cl.: B65D 90/50, B65D 77/06, B65D 6/30

(54) **Doppelwandiger Tank, insbesondere zurLagerung von Heizöl, Dieselkraftstoff, Schmier- und Hydraulikölen**
Double walled tank for oil or similar
Réservoir à double paroi pour huile et analogue

(30) Priorität: 21.04.1999 DE 19917854
(43) Veröffentlichungstag der Anmeldung: 25.10.2000
(73) Patentinhaber: Roth Werke GmbH, 35232 Dautphetal (DE)
(72) Erfinder: Herrn Dipl.-Volkswirt Manfred Roth, 35232 Dautphetal (DE)
(74) Vertreter: Albrecht, Rainer Harald, Dr.-Ing.

(56) Entgegenhaltungen:
- EP-A- 0 657 368
- DE-A- 4 303 851
- DE-C- 4 311 208

## Beschreibung

Die Erfindung betrifft einen doppelwandigen Tank (siehe zum Beispiel DE-A-43 03 851), insbesondere zur Lagerung von Heizöl, Dieselkraftstoff, Schmier- und Hydraulikölen, mit einem Innenbehälter aus Kunststoff und einem Außenbehälter aus Stahlblech, wobei der Außenbehälter mit einem Behälterdeckel versehen ist, der Öffnungen für Stutzen des Innenbehälters enthält. Der Innenbehälter ist als blasgeformter Kunststoffbehälter ausgebildet. Der Außenbehälter erfüllt eine mechanische Schutzfunktion und dient ferner als Auslaufschutz bei einer Undichtheit des Innenbehälters.

Der Außenbehälter weist beispielsweise einen Behältermantel aus einem U-förmigen, den Behälterboden und zwei Seitenwände bildenden Mantelblech sowie zwei mit dem Mantelblech verbundenen Stirnblechen auf, wobei die Stirnbleche und das Mantelblech durch Verschweißen oder durch eine Bördelung der Längskanten verbunden sein können. Der Außenbehälter kann aber auch aus einem Bodenblech und einem ein- oder mehrteiligen, ringförmig geformten Mantel bestehen, wobei das Bodenblech und der Mantel dicht verbördelt oder verschweißt sind.

Im Rahmen der aus der Praxis bekannten Maßnahmen ist der Behälterdeckel des Außenbehälters an den Behältermantel angeschraubt oder angenietet. Die Öffnungen für die Durchführung der Stutzen des Innenbehälters sind zur optischen Korrektur und gegen eindringendes Regenwasser mit einem Blendring versehen. Eine gas- und flüssigkeitsdichte Kapselung des Mantelraums zwischen Innenbehälter und Außenbehälter ist jedoch nicht verwirklicht. Die Tanks dürfen in der aus der Praxis bekannten Ausführung bis zu 25 Stück zusammengeschlossen und für die Lagerung von Heizöl ohne gemauerte Wanne bis zu einer Lagermenge von maximal 25 m³ aufgestellt werden. In Feuerungsräumen darf die Lagermenge nicht mehr als 5 m³ betragen. In Wasserschutzgebieten und bei der Lagerung von Altölen wird aus Sicherheitsgründen stets eine Aufstellung des Tanks in einer gemauerten und durch einen geeigneten Schutzanstrich versiegelten Bodenwanne gefordert. Zur Lecküberwachung ist im Mantelraum zwischen Innen- und Außenbehälter ein Leckagefühler vorgesehen, der in den Behälterdeckel eingesetzt ist.

Der Erfindung liegt die Aufgabe zugrunde, bei einem doppelwandigen Tank mit den eingangs beschriebenen Merkmalen die Gefahr von Emissionen bei einer Undichtheit des Innenbehälters so weit zu reduzieren, daß eine Aufstellung des Tanks bei kritischen Aufstellbedingungen ohne Bodenwanne vertretbar ist.

Die Aufgabe wird erfindungsgemäß mit den in Anspruch 1 angegebenen Merkmalen gelöst.

Erfindungsgemäß ist der Mantelraum zwischen dem aus Kunststoff bestehenden Innenbehälter und dem aus Stahlblech gefertigten Außenbehälter flüssigkeits- und im wesentlichen gasdicht gekapselt, wobei die Stahlblechelemente des Außenbehälters vorzugsweise formschlüssig und durchdringungsfrei miteinander verbunden sind. Verzinkte, pulverbeschichtete oder lackierte Stahlbleche sind einsetzbar. Aufgrund der durchdringungsfreien Verbindungstechnik ist ein guter Korrosionsschutz gewährleistet.

Gemäß einer bevorzugten Ausführung der Erfindung weist der Außenbehälter einen Behältermantel aus einem U-förmigen, den Behälterboden und zwei Seitenwände bildenden Mantelblech sowie zwei mit dem Mantelblech verbundenen Stirnblechen auf. Das Mantelblech und die Stirnbleche können miteinander verschweißt sein. Vorzugsweise sind sie jedoch durch Bördelung miteinander verbunden, wobei in die Bördelverbindung eine Dichtung eingelegt ist, die sich bis zur Oberkante des Behältermantels erstreckt, und wobei die Bördelkanten im Anschlußbereich des Behälterdeckels flach an dem Behältermantel anliegen und in den Kragen des Behälterdeckels einfassen.

Der Kragen des Behälterdeckels enthält vorzugsweise eine dauerelastische Dichtmasse. Alternativ können auch schnuroder bandförmige Dichtungen eingelegt werden, die eine ununterbrochene Abdichtung zwischen dem Behälterdeckel einerseits und dem Behältermantel andererseits gewährleisten. Gemäß einer bevorzugten Ausführung der Erfindung ist der an der Innenseite des Behältermantels anliegende Schenkel des Behälterkragens breiter als der an der Außenseite des Behältermantels anliegende Abschnitt des Kragens und ist der Behältermantel mit dem behälterinnenseitigen Schenkel des Kragens durch punktförmige, durchdringungsfreie Verformungen des Stahlblechs verbunden. Der den Behältermantel außenseitig umfassende Rand ist zum Schutz der Dichtung und zur Beseitigung einer möglichen Verletzungsgefahr zweckmäßig zum Behältermantel als Bördelrand umgelegt.

Die den Stutzen zugeordneten Dichtungen können zwischen dem Behälterdeckel und dem Innenbehälter angeordnet sein oder die Lochränder im Behälterdeckel U-förmig umgreifen. Die Stutzen sind zweckmäßig als Gewindestutzen ausgebildet.

In weiterer Ausgestaltung lehrt die Erfindung, daß an den Mantelraum zwischen dem Innenbehälter und dem Außenbehälter eine Einrichtung zur Leckageüberwachung angeschlossen ist, die eine mit einer Vakuumpumpe verbundene und in den unteren Bereich des Mantelraums geführte Saugleitung sowie eine Meßleitung zur Druckmessung aufweist. Im Mantelraum wird ein Grobvakuum eingestellt. Bei einem Leck des Innenbehälters und/oder des Außenbehälters bricht das Vakuum zusammen, und es erfolgt eine optische und/oder akustische Anzeige. Der blasgeformte Kunststoffinnenbehälter besitzt nur eine geringe Formstabilität, so daß es unter dem statischen Flüssigkeitsdruck der Lagerflüssigkeit sowie unter der Wirkung des im Mantelraum herrschenden Unterdrucks zu einer Anlage des Innenbehälters an der Wandfläche des Außenbehälters kommen kann. Um eine ordnungsgemäße Leckageüberwachung des gesamten Mantelraums sicherzustellen, ist zwischen dem Innenbehälter und dem Außenbehälter eine gasdurchlässige Schicht angeordnet, die eine flächige Anlage des Innenbehälters am Behältermantel des Außenbehälters verhindert. Die gleiche Wirkung ist erreichbar, wenn die äußere Oberfläche des Innenbehälters eine aus punktförmigen und/oder linienförmigen Erhebungen bestehende Oberflächenstruktur aufweist.

Bei einer Aufstellung des doppelwandigen Tanks in Gebieten, die als Überschwemmungsgebiete gelten, muß sichergestellt sein, daß der Tank bei einer Überflutung des Aufstellbereiches nicht unter der auf ihn wirkenden Auftriebskraft aufschwimmt. Eine Sicherung des Tanks kann erfindungsgemäß dadurch eingerichtet werden, daß auf dem Behälterdeckel Klauen angelegt werden, die in den Eckbereichen angeordnet und mit Zugankern im Lagerraumboden gegen den Behälterdeckel spannbar sind.

Im folgenden wird die Erfindung anhand einer lediglich ein Ausführungsbeispiel darstellenden Zeichnung ausführlich erläutert. Es zeigen jeweils schematisch
- Fig. 1: in einer Explosionsdarstellung den prinzipiellen Aufbau des erfindungsgemäßen doppelwandigen Tanks,
- Fig. 2: einen Ausschnitt aus dem Deckelanschlußbereich des in Fig. 1 dargestellten Tanks,
- Fig. 3: einen Ausschnitt aus dem Stutzenbereich des in Fig. 1 dargestellten Tanks,
- Fig. 4: einen Schnitt durch einen an den Mantelraum anschließenden Meßstutzen des in Fig. 1 dargestellten Tanks,
- Fig. 5: eine Draufsicht auf einen erfindungsgemäßen Tank mit einer zusätzlichen bodenseitigen Verankerung zur Aufstellung in einem Gebiet, in dem die Gefahr einer Überflutung besteht.

Der in den Figuren dargestellte doppelwandige Tank ist insbesondere zur Lagerung von Heizöl, Dieselkraftstoff, Schmier- und Hydraulikölen bestimmt. In seinem grundsätzlichen Aufbau besteht der Tank aus einem blasgeformten Innenbehälter 1 aus Kunststoff und einem Außenbehälter 2 aus verzinktem oder auf andere Weise korrosionsgeschütztem Stahlblech. Der Außenbehälter 2 besteht aus einem Behältermantel 3 aus einem U-förmigen, den Behälterboden und zwei Seitenwände bildenden Mantelblech 4 sowie zwei mit dem Mantelblech 4 verbundenen Stirnblechen 5. Der Außenbehälter 2 ist ferner mit einem Behälterdeckel 6 versehen, der Öffnungen für Gewindestutzen 7 des Innenbehälters 1 enthält.

Der Fig. 2 entnimmt man, daß der Behälterdeckel 6 einen im Querschnitt U-förmigen Kragen 8 aufweist, der auf den oberen Rand des Behältermantels 3 aufgesetzt und mit dem Behältermantel 3 fest verbunden ist. Der Innenraum des Kragens 8 enthält eine Dichtung 9, die den Kragen gasdicht gegen den Behältermantel abdichtet. Die Dichtung 9 besteht aus einer dauerelastischen Dichtmasse. Der Fig. 2 entnimmt man weiter, daß der an der Innenseite des Behältermantels 3 anliegende Schenkel 10 des Kragens breiter ist als der an der Außenseite des Behältermantels anliegende Abschnitt des Kragens 8. Der Behältermantel 3 ist mit dem behälterinnenseitigen Schenkel 10 punktförmig durch formschlüssige, durchdringungsfreie Verformungen 11 des Stahlblechs verbunden. Die Verbindungen sind entweder ohne oder mit Hilfsniet, der aber die Bleche nicht durchdringt (Toxen; Stanznieten) herstellbar. Der den Behältermantel 3 außenseitig überfassende Rand des Behälterdeckels ist zum Behältermantel als Bördelrand 12 umgelegt. Auf diese Weise ist die Dichtmasse 9 von der Außenseite her weitgehend geschützt. Die Bördelung 12 dient auch der Vermeidung von Verletzungen.

Das U-förmige Mantelblech 4 und die Stirnbleche 5 sind an ihren Längskanten durch Bördelung 13 miteinander verbunden, wobei in die Bördelverbindung eine Dichtung eingelegt ist, die sich bis zur Oberkante des Behältermantels 3 erstreckt. Im Anschlußbereich des Behälterdeckels 6 liegen die Bördelkanten flach an dem Behältermantel 3 an und fassen in den Kragen 8 des Behälterdeckels 6 ein.

Auf den Gewindestutzen 7 des Innenbehälters 1 sind Druckringe 14 angeordnet, die den Behälterdeckel 6 gegen Dichtungen 15 drücken, die zwischen dem Behälterdeckel 6 und dem Innenbehälter 1 angeordnet sind und die Stutzen 7 ringförmig umgeben.

Der Mantelraum zwischen Innenbehälter 1 und Außenbehälter 2 ist flüssigkeitsdicht und weitgehend gasdicht gekapselt. Dadurch ist sichergestellt, daß auch bei kritischen Aufstellbedingungen im Falle einer Leckage des Innenbehälters 1 keine Lagerflüssigkeit in die Umwelt gelangen kann. Die erfindungsgemäße Kapselung des Mantelraumes verhindert auch gasförmige Emissionen von organischen Stoffen, die durch Diffusion durch den dünnwandigen Innenbehälter 1 in den Mantelraum gelangen. Damit ist auch das Problem beseitigt, daß bei der Lagerung von organischen Flüssigkeiten in Kunststoffbehältern Geruchsbelästigungen durch nach außen durch die Behälterwand diffundierende Komponenten auftreten können.

An den Mantelraum zwischen dem Innenbehälter 1 und dem Außenbehälter 2 ist eine Einrichtung zur Leckageüberwachung angeschlossen, die eine mit einer Vakuumpumpe verbundene und in den unteren Bereich des Mantelraums geführte Saugleitung 16 sowie eine Meßleitung 17 zur Druckmessung aufweist. Der Meßstutzen 18, durch den die Meßleitung 17 sowie die Saugleitung 16 geführt sind, ist mit einer Dichtungsmanschette 19 gegen den Behälterdeckel 6 abgedichtet (Fig. 4). Da der Durchmesser des Meßstutzens 18 verhältnismäßig klein ist, sind aufwendigere Dichtungsmaßnahmen, wie in der Fig. 3 dargestellt, im allgemeinen nicht erforderlich. Im Mantelraum zwischen dem Innenbehälter 1 und dem Außenbehälter 2 ist eine gasdurchlässige Stützschicht 20 angeordnet, die eine flächige Anlage des Innenbehälters 1 am Behältermantel des Außenbehälters 2 verhindert. Anstelle einer Stützschicht 20, z. B. in Form eines Gewebes, Bläschenfolie, Schaum-Kunststoff u. dgl., kann der für die Leckageüberwachung erforderliche Abstand zwischen Innenbehälter 1 und Außenbehälter 2 auch dadurch sichergestellt werden, daß die äußere Oberfläche des Innenbehälters 1 eine aus punktförmigen und/oder linien-förmigen Erhebungen bestehende Oberflächenstruktur aufweist.

Bei der Aufstellung in Gebieten, die als Überflutungsgebiete gelten, muß der doppelwandige Tank gesichert werden, damit er im Falle einer Überflutung des Bodenbereiches nicht unter der auf ihn einwirkenden Auftriebskraft aufschwimmt. Die Sicherung des Tanks erfolgt mit Klauen 21, die auf dem Behälterdeckel 6 aufliegen. Sie sind in den Eckbereichen angeordnet und mit Zugankern im Lagerraumboden gegen den Behälterdeckel spannbar (Fig. 5).

## Patentansprüche

1. Doppelwandiger Tank, insbesondere zur Lagerung von Heizöl, Dieselkraftstoff, Schmier- und Hydraulikölen, mit einem Innenbehälter (1) aus Kunststoff und einem Außenbehälter aus Stahlblech, wobei der Außenbehälter (2) mit einem Behälterdeckel (6) versehen ist, der Öffnungen für Stutzen (7) des Innenbehälters (1) enthält,
wobei der Behälterdeckel (6) einen im Querschnitt U-förmigen Kragen (8) aufweist, der auf den oberen Rand des Behältermantels (3) aufgesetzt und mit dem Behältermantel (3) fest verbunden ist,
wobei der Innenraum des Kragens (8) eine Dichtung (9) enthält, die den Kragen (8) gasdicht gegen den Behältermantel (3) abdichtet,
wobei ein an der Innenseite des Behältermantels (3) anliegender Schenkel (10) des Kragens (8) fest mit dem Behältermantel (3) verbunden ist und
wobei auf den Stutzen (7) Druckringe (14) zur Druckbeaufschlagung von Dichtungen (15), welche die Stutzen (7) ringförmig umgeben, angeordnet sind.

2. Doppelwandiger Tank nach Anspruch 1, **dadurch gekennzeichnet, daß** der Außenbehälter (2) einen Behältermantel (3) aus einem U-förmigen, den Behälterboden und zwei Seitenwände bildenden Mantelblech (4) sowie zwei mit dem Mantelblech (4) verbundenen Stirnblechen (5) aufweist.

3. Doppelwandiger Tank nach Anspruch 2, **dadurch gekennzeichnet, daß** das U-förmige Mantelblech (4) und die Stirnbleche (5) durch Bördelung (13) miteinander verbunden sind, wobei in die Bördelverbindung (13) eine Dichtung eingelegt ist, die sich bis zur Oberkante des Behältermantels (3) erstreckt, und wobei die Bördelkanten im Anschlußbereich des Behälterdeckels flach an dem Behältermantel (3) anliegen und in den Kragen (8) des Behälterdeckels (6) einfassen.

4. Doppelwandiger Tank nach einem der Ansprüche 1 bis 3, **dadurch gekennzeichnet, daß** der Außenbehälter aus einem lackierten, pulverbeschichteten oder verzinkten Stahlblech gefertigt ist.

5. Doppelwandiger Tank nach einem der Ansprüche 1 bis 4, **dadurch gekennzeichnet, daß** der Kragen (8) des Behälterdeckels (6) eine dauerelastische Dichtmasse (9) enthält.

6. Doppelwandiger Tank nach einem der Ansprüche 1 bis 5, **dadurch gekennzeichnet, daß** der an der Innenseite des Behältermantels (3) anliegende Schenkel (10) des Kragens (8) breiter ist als der an der Außenseite des Behältermantels (3) anliegende Abschnitt des Kragens (8), und daß der Behältermantel (3) mit dem behälterinnenseitigen Schenkel (10) des Kragens durch punktförmige, durchdringungsfreie Verformungen (11) des Stahlblechs verbunden ist.

7. Doppelwandiger Tank nach einem der Ansprüche 1 bis 6, **dadurch gekennzeichnet, daß** der den Behältermantel (3) außenseitig überfassende Rand des Behälterdeckels zum Behältermantel als Bördelrand (12) umgelegt ist.

8. Doppelwandiger Tank nach einem der Ansprüche 1 bis 7, **dadurch gekennzeichnet, daß** die den Stutzen (7) zugeordneten Dichtungen (15) zwischen dem Behälterdeckel (6) und dem Innenbehälter (1) angeordnet sind oder die Lochränder im Behälterdeckel (6) U-förmig umgreifen.

9. Doppelwandiger Tank nach einem der Ansprüche 1 bis 8, **dadurch gekennzeichnet, daß** an den Mantelraum zwischen dem Innenbehälter (1) und dem Außenbehälter (2) eine Einrichtung zur Leckageüberwachung angeschlossen ist, die eine mit einer Vakuumpumpe verbundene und in den unteren Bereich des Mantelraums geführte Saugleitung (16) sowie eine Meßleitung (17) zur Druckmessung aufweist.

10. Doppelwandiger Tank nach Anspruch 9, **dadurch gekennzeichnet, daß** eine gasdurchlässige Stützschicht (20) im Mantelraum zwischen dem Innenbehälter (1) und dem Außenbehälter (2) angeordnet ist, die eine flächige Anlage des Innenbehälters (1) am Behältermantel des Außenbehälters (2) verhindert.

11. Doppelwandiger Tank nach Anspruch 9, **dadurch gekennzeichnet, daß** die äußere Oberfläche des Innenbehälters (1) eine aus punktförmigen und/oder linienförmigen Erhebungen bestehende Oberflächenstruktur aufweist, die eine flächige Anlage des Innenbehälters (1) am Behältermantel des Außenbehälters (2) verhindert.

12. Doppelwandiger Tank nach einem der Ansprüche 1 bis 11, **dadurch gekennzeichnet, daß** auf dem Behälterdeckel (6) Klauen (21) aufliegen, die in den Eckbereichen angeordnet und mit Zugankern gegen den Behälterdeckel (6) spannbar sind.

## Claims

1. A double-walled tank, particularly for storing heating oil, diesel fuel, lubricating and hydraulic oils having an inner container (1) made from plastic and an outer container made from sheet steel, wherein outer container (2) is provided with a container lid (6) that contains openings for connecting members (7) on inner container (1),
wherein container lid (6) has a collar (8) with a U-shaped profile, which is positioned over the upper edge of outer wall (3) of the container and is securely attached thereto,
wherein the interior space of collar (8) contains a seal (9) which creates a gas-tight seal between collar (8) and outer wall (3) of the container,
wherein a leg (10) of collar (8) adjacent to the interior side of outer wall (3) of the container is securely fastened to outer wall (3) of the container,
wherein thrust rings (14) are disposed on connecting members (7) to place under pressure seals (15) that encircle connecting members (7).

2. The double-walled tank according to claim 1,
**characterised in that**
outer container (2) has an outer wall (3) that includes a U-shaped encasing panel (4) forming the container bottom and two side walls, and two frontal panels (5) connected to encasing panel (4).

3. The double-walled tank according to claim 2,
**characterised in that**
U-shaped encasing panel (4) and frontal panels (5) are connected together by a flange (13), wherein a seal is inserted into flange (13), and extends as far as the upper extremity of outer wall (3) of the container, and wherein the edges of the flanges are flush with outer wall (3) of the container in the connecting region of the container lid and protrude into collar (8) of container lid (6).

4. The double-walled tank according to any of claims 1 to 3,
**characterised in that**
the outer container is manufactured from a panel of sheet steel that has been lacquered, powder-coated or galvanised.

5. The double-walled tank according to any of claims 1 to 4,
**characterised in that**
collar (8) of container lid (6) contains a permanently elastic sealing material (9).

6. The double-walled tank according to any of claims 1 to 5,
**characterised in that**
leg (10) of collar (8) that is adjacent to the inner side of outer wall (3) of the container is wider than then section of collar (8) that is adjacent to the outer side of outer wall (3) of the container, and outer wall (3) of the container is secured to leg (10) of collar (8) on the inner side of the container by punctual, non-perforating deformations (11) in the steel panel.

7. The double-walled tank according to any of claims 1 to 6,
**characterised in that**
the extremity of container lid projecting over outer wall (3) of the container on the outer side is reverted towards the outer wall of the container as a flared flange (12).

8. The double-walled tank according to any of claims 1 to 7,
**characterised in that**
seals (15) furnished for connecting members (7) are arranged between container lid (6) and inner container (1) or encompass the aperture edges in container lid (6) in a U-shape.

9. The double-walled tank according to any of claims 1 to 8,
**characterised in that**
a device for monitoring leaks is connected to the casing cavity between inner container (1) and outer container (2), having a suction pipe (16) that is connected to a vacuum pump and is introduced into the bottom area of the casing cavity, and a measuring pipe (17) to measure pressure.

10. The double-walled tank according to claim 9,
**characterised in that**
a gas-permeable reinforcing film (20) is disposed in the casing cavity between inner container (1) and outer container (2), which prevents inner container (1) from coming into contact with the wall of outer container (2).

11. The double-walled tank according to claim 9,
**characterised in that**
the outer surface of inner container (1) has a surface conformation made up of punctual and/or linear protrusions which prevents inner container (1) from coming into contact with the wall of outer container (2).

12. The double-walled tank according to any of claims 1 to 11,
**characterised in that**
clasps (21) are disposed in the corners on tope of container lid (6), and may be tensioned against container lid (6) using tie rods.

## Revendications

1. Réservoir à double paroi, en particulier pour le stockage de mazout, de carburant diesel, d'huiles de lubrification et huiles hydrauliques, comportant un récipient intérieur (1) en matière plastique et un récipient extérieur en tôle d'acier, le récipient extérieur (2) étant pourvu d'un couvercle de récipient (6) qui contient des ouvertures pour des tubulures du récipient intérieur (1),
le couvercle de récipient (6) comportant une collerette (8) de section transversale en U, qui est placée sur le bord supérieur de l'enveloppe de récipient (3) et qui est reliée fixement à l'enveloppe de récipient (3),
l'espace intérieur de la collerette (8) contenant une garniture d'étanchéité (9) qui rend la collerette (8) étanche aux gaz par rapport à l'envelopp de récipient (3),
une aile (10) de la collerette (8), qui s'applique contre la face intérieure de l'enveloppe de récipient (3), étant reliée fixement à l'enveloppe de récipient (3), et
des bagues de compression (14), pour comprimer des garnitures d'étanchéité (15) qui entourent en anneau les tubulures (7), étant disposées sur les tubulures (7).

2. Réservoir à double paroi selon la revendication 1, **caractérisé en ce que** le récipient extérieur (2) comporte une enveloppe de récipient (3) constituée d'une tôle d'enveloppe (4) en U, formant le fond de récipient et deux parois latérales, ainsi que deux tôles frontales (5) reliées à la tôle d'enveloppe (4).

3. Réservoir à double paroi selon la revendication 2, **caractérisé en ce que** la tôle d'enveloppe (4) en U et les tôles frontales (5) sont reliées entre elles par leurs bords rabattus (13), une garniture d'étanchéité étant placée dans la liaison (13) par bords rabattus, garniture qui s'étend jusqu'au bord supérieur de l'enveloppe de récipient (3), et les bords rabattus s'appliquant à plat contre l'enveloppe de récipient (3), dans la zone de raccordement du couvercle de récipient, et s'engageant dans la collerette (8) du couvercle de récipient (6).

4. Réservoir à double paroi selon l'une des revendications 1 à 3, **caractérisé en ce que** le récipient extérieur est fabriqué dans une tôle d'acier laquée, revêtue de poudre ou zinguée.

5. Réservoir à double paroi selon l'une des revendications 1 à 4, **caractérisé en ce que** la collerette (8) du couvercle de récipient (6) contient une pâte d'étanchéité (9) élastique permanente.

6. Réservoir à double paroi selon l'une des revendications 1 à 5, **caractérisé en ce que** l'aile (10) de la collerette (8), qui s'applique contre la face intérieure de l'enveloppe de récipient (3), est plus large que la partie de la collerette (8) qui s'applique contre la face extérieure de l'enveloppe de récipient (3), et **en ce que** l'enveloppe de récipient (3) est reliée à l'aile (10), située sur le côté intérieur du récipient, de la collerette, par des déformations (11) ponctuelles, non traversantes de la tôle d'acier.

7. Réservoir à double paroi selon l'une des revendications 1 à 6, **caractérisé en ce que** le bord du couvercle de récipient, qui passe à l'extérieur sur l'enveloppe de récipient (3), est replié vers l'enveloppe de récipient en tant que bord rabattu (12).

8. Réservoir à double paroi selon l'une des revendications 1 à 7, **caractérisé en ce que** les garnitures d'étanchéité (15), associées aux tubulures (7), sont disposées entre le couvercle de récipient (6) et le récipient intérieur (1), ou entourent en U les bords des trous dans le couvercle de récipient (6).

9. Réservoir à double paroi selon l'une des revendications 1 à 8, **caractérisé en ce qu'**à l'espace d'enveloppe entre le récipient intérieur (1) et le récipient extérieur (2), est raccordé un dispositif destiné à surveiller les fuites, qui comporte une conduite d'aspiration (16) reliée à une pompe à vide et passant dans la zone inférieure de l'espace d'enveloppe, ainsi qu'une conduite de mesure (17) pour la mesure de la pression.

10. Réservoir à double paroi selon la revendication 9, **caractérisé en ce qu'**une couche d'appui (20) laissant passer les gaz est disposée dans l'espace d'enveloppe entre le récipient intérieur (1) et le récipient extérieur (2), et empêche que le récipient intérieur (1) ne s'applique à plat contre l'enveloppe de récipient du récipient extérieur (2).

11. Réservoir à double paroi selon la revendication 9, **caractérisé en ce que** la surface extérieure du récipient intérieur (1) comporte une structure superficielle ponctuelle et/ou constituée de reliefs en forme de lignes, qui empêche que le récipient intérieur (1) ne s'applique à plat contre l'enveloppe de récipient du récipient extérieur (2).

12. Réservoir à double paroi selon l'une des revendications 1 à 11, **caractérisé en ce que** sur le couvercle de récipient (6) s'appliquent des griffes (21) qui sont disposées dans les angles et qui peuvent être serrées contre le couvercle de récipient (6) au moyen de tirants.
